# EUROPÄISCHE PATENTSCHRIFT

(11) **EP 3 659 480 B1**
(45) Veröffentlichungstag und Bekanntmachung des Hinweises auf die Patenterteilung: **17.03.2021**
(21) Anmeldenummer: 19210453.7
(22) Anmeldetag: 20.11.2019
(51) Int. Cl.: A47K 10/12, A47K 1/09

(54) **BEFESTIGUNGSVORRICHTUNG FÜR SANITÄRZUSATZBAUTEILE SOWIE VERFAHREN ZUR BEFESTIGUNG VON SANITÄRZUSATZBAUTEILEN**
FASTENING DEVICE FOR ADDITIONAL SANITATION COMPONENTS AND METHOD FOR FASTENING ADDITIONAL SANITATION COMPONENTS
DISPOSITIF DE FIXATION POUR COMPOSANTS SANITAIRES SUPPLÉMENTAIRES AINSI QUE PROCÉDÉ DE FIXATION DE COMPOSANTS SANITAIRES SUPPLÉMENTAIRES

(30) Priorität: 28.11.2018 DE 102018130197
(43) Veröffentlichungstag der Anmeldung: 03.06.2020
(73) Patentinhaber: Ningbo Aquatech Co. Ltd., Zhejiang 315600 (CN)
(72) Erfinder: Gnecchi, Corrado, 25070 Casto (BS) (IT)
(74) Vertreter: Ostriga Sonnet Wirths & Vorwerk

(56) Entgegenhaltungen:
- WO-A1-86/04819
- DE-U1-202017 100 097
- FR-A1- 2 574 299

## Beschreibung

Die Erfindung betrifft zunächst eine Befestigungsvorrichtung für Sanitärzusatzbauteile an einer Anlagefläche, wie einer Wand, mit einer Halteeinrichtung und einer Einrichtung zur Erzeugung eines Unterdrucks, wobei die Halteeinrichtung einen Sockel ausbildet, welche ein Ventil und eine anlageflächenseitige Unterdruckkammer aufweist, und die Einrichtung zur Erzeugung des Unterdrucks mit einem Unterdruckzylinder versehen ist, welche auf der zur Halteeinrichtung gerichteten Seite eine Dichtfläche ausbildet, und in welchem ein Saugkolben mit einem zur Halteeinrichtung weisenden Dichtungselement geführt ist, wobei der Unterdruckzylinder auf der zur Halteeinrichtung abgewandten Seite eine Auszugssperre ausbildet.

Eine derartige aus dem druckschriftlich belegbaren Stand der Technik bekannte Befestigungsvorrichtung ist beispielsweise in der DE 20 2017 100 097 U1 offenbart. Da die Erzeugung des Unterdrucks mehrstufig erfolgt, werden für den Entlüftungsvorgang auszugsperrennah ausgebildete Löcher im Unterdruckzylinder überfahren, um anschließend den Saugprozess wiederholen zu können.

Ausgehend von dem Stand der Technik besteht die Aufgabe der Erfindung deshalb darin, eine alternative Lösung zu schaffen, welche ergonomisch vorteilhaft handhabbar und einfach aufgebaut ist.

Die Lösung der Aufgabe ergibt sich aus den Merkmalen des folgenden Anspruchs 1:
Befestigungsvorrichtung für Sanitärzusatzbauteile an einer Anlagefläche, wie einer Wand, mit einer Halteeinrichtung und einer Einrichtung zur Erzeugung eines Unterdrucks, wobei die Halteeinrichtung einen Sockel ausbildet, welcher ein Ventil und eine anlageflächenseitige Unterdruckkammer aufweist, und die Einrichtung zur Erzeugung des Unterdrucks mit einem Unterdruckzylinder versehen ist, welcher auf der zur Halteeinrichtung gerichteten Seite eine Dichtfläche ausbildet und in welchem ein Saugkolben mit einem zur Halteeinrichtung weisenden Dichtungselement geführt ist, wobei der Unterdruckzylinder auf der zur Halteeinrichtung abgewandten Seite eine Auszugsperre ausbildet, dadurch gekennzeichnet, dass die Auszugssperre wenigstens eine Ausnehmung für wenigstens eine an dem Saugkolben angeordnete Rippe aufweist, wobei auszugssperrenseitig zwischen der Rippe und dem Dichtungselement des Saugkolbens ein Freiraum ausgebildet ist, wodurch der Saugkolben in maximaler Auszugsstellung mittels Drehung oberhalb der Auszugssperre verriegelbar ist.

Die erfindungsgemäße Lösung weist den wesentlichen Vorteil auf, dass der Saugkolben in seiner maximalen Ausgangstellung an dem Unterdruckzylinder verriegelt und mittels eines großen Hebelarms und reduziertem Kraftaufwand von der Halteeinrichtung gelöst werden kann. Dabei wird das Ventil schlagartig geschlossen und die Unterdruckkammer von diesem abgedichtet.

Bei einer vorteilhaften Ausführungsform ist es darüber hinaus möglich, dass die Auszugssperre vier Ausnehmungen zur Aufnahme von jeweils einer Rippe ausbildet.

Es ist weiterhin vorgesehen, dass der Saugkolben zur Halteeinrichtung weisend ein Dichtungselement mit zwei ringförmigen Vertiefungen ausbildet, wobei in den zwei ringförmigen Vertiefungen des Dichtungselements jeweils ein Kolbendichtungsring angeordnet ist und der hermetischen Abdichtung des Saugkolbens gegen den Unterdruckzylinder dient.

Vorteilhafterweise ist vorgesehen, dass an dem Saugkolben endseitig ein ergonomischer Kolbengriff angeordnet ist.

Letztlich bezieht sich die Erfindung auch auf ein Verfahren zur Befestigung einer Vorrichtung für Sanitärzusatzbauteile an einer Anlagefläche, wie einer Wand, unter Verwendung der Befestigungsvorrichtung nach Anspruch 1 mit folgenden Verfahrensschritten:
a) Anpressen der Einrichtung zur Erzeugung des Unterdrucks an die Halteeinrichtung und Anpressen der Halteeinrichtung an eine Anlagefläche, wie eine Wand,
b) Verlagerung des Saugkolbens in die maximale Auszugsstellung bei gleichzeitiger Erzeugung des Unterdrucks,
c) Arretierung der maximalen Auszugsstellung des Saugkolbens an dem Unterdruckzylinder mittels drehbeweglicher Verriegelung,
d) Aufhebung des Unterdrucks mittels seitlichem Verschwenken der Einrichtung zur Erzeugung des Unterdrucks.

Der Vorteil dieses erfindungsgemäßen Verfahrens bestehen insbesondere in der vereinfachten Handhabung und der Reduktion des Kraftaufwandes mittels eines großen Hebelarms beim Entfernen der Einrichtung zur Erzeugung des Unterdrucks von der Halteeinrichtung, um den Entlüftungsvorgang des Unterdruckzylinders auszulösen und den Saugvorgang anschließend zu wiederholen.

Weitere Vorteile der Erfindung ergeben sich aus der nachfolgenden Beschreibung eines Ausführungsbeispiels. Es zeigen:
- Fig. 1:: perspektivische Explosionsdarstellung der erfindungsgemäßen Befestigungsvorrichtung,
- Fig. 2:: perspektivische Ansicht der Halteeinrichtung und der Einrichtung zur Erzeugung eines Unterdrucks,
- Fig. 3:: perspektivische Ansicht der Halteeinrichtung mit angeordneter Einrichtung zur Erzeugung des Unterdrucks mit einem Saugkolben in minimaler Auszugsstellung,
- Fig. 4:: perspektivische Ansicht der Halteeinrichtung mit angeordneter Einrichtung zur Erzeugung des Unterdrucks mit einem Saugkolben in Teilauszugstellung,
- Fig. 5a:: perspektivische Ansicht der Halteeinrichtung mit angeordneter Einrichtung zur Erzeugung des Unterdrucks mit einem Saugkolben in maximaler, entriegelter Auszugsstellung,
- Fig. 5b:: Seitenansicht der Auszugsvergrößerung Vb gemäß Fig. 5a,
- Fig. 6a:: perspektivische Ansicht der Halteeinrichtung mit angeordneter Einrichtung zur Erzeugung des Unterdrucks mit einem Saugkolben in maximaler, verriegelter Auszugsstellung
- Fig. 6b:: Seitenansicht der Auszugsvergrößerung VIb gemäß Fig. 6a
- Fig. 7:: perspektivische Darstellung des Entlüftungsvorgangs der Einrichtung zur Erzeugung des Unterdrucks mit verriegeltem Saugkolben.

In den Figuren ist die Befestigungsvorrichtung wird insgesamt mit der Bezugsziffer 10 bezeichnet.

Die Fig. 1 zeigt die erfindungsgemäße Befestigungsvorrichtung 10 für Sanitärzusatzbauteile. Die Befestigungsvorrichtung 10 weist eine Halteeinrichtung 11 und eine Einrichtung zur Erzeugung eines Unterdrucks 12 auf.

Die Halteeinrichtung 11 besteht aus einem kreisförmigen Abschnitt 13 und einem L-förmigen Abschnitt 14, wobei dieser endseitig eine rechteckige Befestigungsöffnung 15 aufweist, welche mit einer Führungsnut 16 versehen ist. Die Befestigungsöffnung 15 dient der Aufnahme eines Funktionsbauteils B, welches hier als ein Hakenteil 17 ausgebildet und mit eine Ansatzstück 18 versehen ist, das eine Führungsrippe 19 aufweist. Die Führungsrippe 19 wirkt formschlüssig mit der Führungsnut 16 zusammen. Das Hakenteil 17 wird anschließend mittels einer Schraube 20 an der Halteeinrichtung 11 befestigt.

Das Hakenteil 17 dient beispielsweise zum Aufhängen von Handtüchern, Bademänteln oder Kleiderhaken. Es ist hier auch vorstellbar, dass das Funktionsbauteil B als ringförmiger Handtuchhalter, Toilettenrollenhalter, Zahnputzbecherhalter oder als sanitäre Ablage für Hygieneartikel, wie Shampoos oder Duschgelen, ausgebildet ist. Es sind allerdings auch weitere Formen und Einsatzmöglichkeiten denkbar.

Die Halteeinrichtung 11 bildet auf der zur Anlagefläche W weisenden Seite einen Hohlraum aus, der die Funktion einer Unterdruckkammer K aufweist und in welchen ein Dichtring 22 eingefügt wird, um die Unterdruckkammer K gegenüber der Anlagefläche W abzudichten.

Der kreisförmigen Abschnitt 13 bildet von der zur Anlagefläche W abweisenden Seite einen Vorsprung S aus, welcher mit einer zentrale Bohrung 21 versehen ist, die mit der Unterdruckkammer K in Verbindung steht. In dieser Bohrung 21 lagert ein einstückig ausgebildetes Ventil 23, welches aus einer Kugeldichtung 24 und einem Stift 25 besteht, welche von einer konischen Feder 26 und einer elastischen Scheibe 27 fixiert sind. Das Ventil 23 dichtet die Unterdruckkammer K schlagartig ab, sobald die Einrichtung zur Erzeugung eines Unterdrucks 12 von der Halteeinrichtung 11 abgelöst wird.

An dem kreisförmigen Abschnitt 13 ist zudem ein mehrstufiger, elastischer Dichtungsring 28 angeordnet. Dieser besteht aus einer Scheibe E und einem domartigen Fortsatz D, welcher zwei beabstandet Dichtringe R ausbildet und der dichtenden Anordnung der Einrichtung zur Erzeugung des Unterdrucks 12 dient. Der elastische Dichtungsring 28 wird bei der Anlagerung an dem kreisförmigen Abschnitt 13 an dem Vorsprung S angeordnet. 21.

Die Einrichtung zur Erzeugung des Unterdrucks 12 besteht aus einem Unterdruckzylinder 29 und einem Saugkolben 30.

Der Unterdruckzylinder 29 bildet auf der zur Halteeinrichtung 11 weisenden Seite eine Dichtungsbauteil A aus, welches mit einer Dichtfläche 33 und einem an der Umfangsinnenfläche anliegenden Dichtring (nicht dargestellt) versehen ist Bei der Anordnung des Unterdruckzylinders 29 an dem kreisförmigen Abschnitt 13 der Halteeinrichtung liegt die Dichtfläche 33 an der Scheibe E des Dichtungsrings 28 an und der nicht dargestellte Dichtring des Unterdruckzylinders 29 wird zwischen den beanstandeten Dichtringen R verklemmt.

Der Unterdruckzylinder 29 weist auf der zur Halteeinrichtung 11 abweisenden Seite eine Auszugssperre 31 auf, welche einen Teil des Zylinderquerschnitts ausbildet und vier Ausnehmungen 32 aufweist.

Der Saugkolben 30 bildet in Längsrichtung jeweils im 90° angeordnete Rippen 34 aus, welche in den Ausnehmungen 32 der Auszusperre 31 zwangsgeführt sind.

Der Saugkolben 30 weist zudem auf der zur Halteeinrichtung 11 gerichteten Seite ein mehrstufiges Dichtungselement 35 auf, welches drei Dichtscheiben C mit dazwischen angeordneten, beanstandeten Vertiefungen 36 ausbildet, die der Aufnahme von jeweils einem Kolbendichtungsring 37 dienen. Dieses mehrstufige Dichtungselement 35 dient der hermetischen Abdichtung des Saugkolbens 30 an dem Unterdruckzylinder 29.

Zwischen dem Dichtungselement 35 und den Rippen 34 ist ein Freiraum F ausgebildet, welcher im Detail in den Figuren 5b und 6b dargestellt ist und dessen Funktion später erläutert wird.

Auf der von der Halteeinrichtung 11 abweisenden Seite bildet der Saugkolben 30 einen Befestigungsfortsatz 38 aus, an welchem ein Kolbengriff 39 angeordnet ist.

Letztlich zeigt die Fig. 1 eine Abdeckkappe 40, welche nach Befestigung der Halteeinrichtung 11 an der Anlagefläche W zur optisch ansprechenden Abdeckung des elastischen Dichtungsring 28 und des Fortsatzes D dient.

Die Figuren 2 bis 6 zeigen den Anpress- und Saugvorgang der Einrichtung zur Erzeugung eines Unterdrucks 12 an der Halteeinrichtung 11 zur Herstellung des Unterdrucks in der Unterdruckkammer K.

Im Detail zeigt die Fig. 2 die Halteeinrichtung 11 mit angeordnetem Hakenteil 17 und die Einrichtung zur Erzeugung eines Unterdrucks 12 vor der Anlagerung an der Halteeinrichtung 11, welche durch die Pfeilrichtung P verdeutlicht ist. Der Saugkolben 30 befindet sich in der minimalen Auszugsstellung innerhalb des Unterdruckzylinders 29, wobei die Ausnehmungen 32 der Auszugssperre 31 des Unterdruckzylinders 29 mit den Rippen 34 des Saugkolbens 29 zusammenwirken.

In der Fig. 3 ist die Einrichtung zur Erzeugung eines Unterdrucks 12 mittels der Dichtfläche 33 in Pfeilrichtung P an der Scheibe E des Dichtrings 28 angepresst, wobei sich der Saugkolben 30 noch in der minimalen Ausgansstellung befindet.

In der Fig. 4 ist der Saugkolben 30 in die Auszugsrichtung X in dem Unterdruckzylinder 29 verlagert worden, wodurch die Erzeugung des Unterdrucks begonnen hat.

Die Fig. 5a zeigt den Saugkolben 30 in seiner maximalen, entriegelten Auszugsstellung. Die Zwangsführung der Rippen 34 in den Ausnehmungen 32 ist aufgehoben und der Freiraum F ist deutlich erkennbar (Fig. 5b). Der Unterdruck ist nun vollständig im Unterdruckzylinder 29 und der Unterdruckkammer K (nicht dargestellt) erzeugt.

In der Fig. 6a ist der Saugkolben 30 in maximaler, verriegelter Auszugsstellung gezeigt. Die Aufhebung der Zwangsführung der Rippen 34 in den Ausnehmungen 32 ermöglicht die Drehverlagerung des Saugkolben 30 mittels des Kolbengriffs 39 in dem Unterdruckzylinder 29.

Die Fig. 6b zeigt die Verriegelung des Saugkolbens 30 im Unterdruckzylinder 29. Die Rippen 34 sind an der Außenseite 41 des Unterdruckzylinders 29 verklemmt, wodurch der Saugkolben 30 in maximaler Auszugsstellung an dem Unterdruckzylinder 29 fixiert ist.

In der Fig. 7 ist der Entlüftungsvorgang der Befestigungsvorrichtung 10 dargestellt. Die Einrichtung zur Erzeugung des Unterdrucks 12 wird durch eine Schwenkbewegung (siehe Pfeilrichtung P) von dem elastischen Dichtungsring 28 der Halteeinrichtung 11 abgehebelt, wodurch schlagartig Umgebungsluft in den Unterdruckzylinder 29 einströmt und der Unterdruck im Unterdruckzylinder 29 aufgehoben. Zudem wird gleichzeitig das Ventil 23 schlagartig geschlossen und somit die Unterdruckkammer K abgedichtet. Der Saugvorgang kann nun wiederholt werden.

### Bezugszeichenliste

- 10: Befestigungsvorrichtung
- 11: Halteeinrichtung
- 12: Einrichtung zur Erzeugung eines Unterdrucks
- 13: kreisförmiger Abschnitt
- 14: L-förmiger Abschnitt
- 15: Befestigungsöffnung
- 16: Führungsnut
- 17: Hakenteil
- 18: Ansatzstück
- 19: Führungsrippe
- 20: Schraube
- 21: Bohrung
- 22: Dichtungsring
- 23: Ventil
- 24: Kugeldichtung
- 25: Stift
- 26: konische Feder
- 27: elastische Scheibe
- 28: Dichtungsring
- 29: Unterdruckzylinder
- 30: Saugkolben
- 31: Auszugssperre
- 32: Ausnehmungen
- 33: Dichtfläche
- 34: Rippe
- 35: Dichtungselement
- 36: Vertiefung
- 37: Kolbendichtung
- 38: Befestigungsfortsatz
- 39: Kolbengriff
- 40: Abdeckkappe
- 41: Außenseite

- A: Dichtungsbauteil
- B: Funktionsbauteil
- C: Dichtscheibe
- D: Fortsatz
- E: Scheibe
- F: Freiraum
- K: Unterdruckkammer
- P: Pfeilrichtung
- R: Dichtring
- S: Vorsprung
- W: Anlagefläche
- X: Auszugsrichtung des Saugkolbens 30

## Patentansprüche

1. Befestigungsvorrichtung (10) für Sanitärzusatzbauteile an einer Anlagefläche (W), wie einer Wand, mit einer Halteeinrichtung (11) und einer Einrichtung zur Erzeugung eines Unterdrucks (12), wobei die Halteeinrichtung (11) einen Sockel ausbildet, welcher ein Ventil (23) und eine anlageflächenseitige Unterdruckkammer (K) aufweist, und die Einrichtung zur Erzeugung des Unterdrucks (12) mit einem Unterdruckzylinder (29) versehen ist, welcher auf der zur Halteeinrichtung (11) gerichteten Seite eine Dichtfläche (33) ausbildet und in welchem ein Saugkolben (30) mit einem zur Halteeinrichtung (11) weisenden Dichtungselement (35) geführt ist, wobei der Unterdruckzylinder (29) auf der zur Halteeinrichtung (11) abgewandten Seite eine Auszugsperre (31) ausbildet, **dadurch gekennzeichnet, dass** die Auszugssperre (31) wenigstens eine Ausnehmung (32) für wenigstens eine an dem Saugkolben (30) angeordnete Rippe (34) aufweist, wobei auszugssperrenseitig zwischen der Rippe (34) und dem Dichtungselement (35) des Saugkolbens (30) ein Freiraum (F) ausgebildet ist, wodurch der Saugkolben (30) in maximaler Auszugsstellung mittels Drehung oberhalb der Auszugssperre (31) verriegelbar ist.

2. Befestigungsvorrichtung (10) nach Anspruch 1, **dadurch gekennzeichnet, dass** die Auszugssperre (31) vier Ausnehmungen (32) zur Aufnahme von jeweils einer Rippe (34) ausbildet.

3. Befestigungsvorrichtung (10) nach einem der vorangehenden Ansprüche, **dadurch gekennzeichnet, dass** der Saugkolben (30) zur Halteeinrichtung (11) weisend ein Dichtungselement (35) mit zwei ringförmigen Vertiefungen (36) ausbildet, wobei in den zwei ringförmigen Vertiefungen (36) des Dichtungselements (35) jeweils ein Kolbendichtungsring (37) angeordnet ist.

4. Befestigungsvorrichtung (10) nach einem der vorangehenden Ansprüche, **dadurch gekennzeichnet, dass** an dem Saugkolben (30) endseitig ein Kolbengriff (39) angeordnet ist.

5. Verfahren zur Befestigung einer Vorrichtung für Sanitärzusatzbauteile an einer Anlagefläche (W), wie einer Wand, unter Verwendung der Befestigungsvorrichtung nach Anspruch 1 **gekennzeichnet durch** die folgenden Verfahrensschritte:
a) Anpressen der Einrichtung zur Erzeugung des Unterdrucks (12) an die Halteeinrichtung (11) und Anpressen der Halteeinrichtung an eine Anlagefläche (W), wie einer Wand,
b) Verlagerung des Saugkolbens (30) in die maximale Auszugsstellung bei gleichzeitiger Erzeugung des Unterdrucks,
c) Arretierung der maximalen Auszugsstellung des Saugkolbens (30) an dem Unterdruckzylinder (29) mittels drehbeweglicher Verriegelung,
d) Aufhebung des Unterdrucks mittels seitlichem Verschwenken der Einrichtung zur Erzeugung des Unterdrucks (12).

## Claims

1. Device (10) for fastening bathroom accessory components to a mounting surface (W) such as a wall, with a retaining device (11) and a vacuum generating device (12), the retaining device (11) forming a base having a valve (23) and a vacuum chamber (K) at the mounting surface end, and the vacuum generating device (12) is provided with a vacuum cylinder (29) which forms a sealing surface (33) at the end directed towards the retaining device (11) and in which a piston (30) with a sealing element (35) pointing towards the retaining device (11) is guided, the vacuum cylinder (29) forming an extraction lock (31) at the end remote from the retaining device (11), **characterised in that** the extraction lock (31) has at least one recess (32) for at least one rib (34) disposed on the piston (30), a space (F) being formed between the rib (34) and the sealing element (35) of the piston (30) at the extraction lock end, thereby enabling the piston (30) to be locked in the maximum extracted position by means of a rotating movement above the extraction lock (31).

2. Fastening device (10) as claimed in claim 1, **characterised in that** the extraction lock (31) comprises four recesses (32) for accommodating a rib (34) respectively.

3. Fastening device (10) as claimed in one of the preceding claims, **characterised in that** the piston (30) comprises a sealing element (35) with two annular indentations (36) pointing towards the retaining device (11), a piston sealing ring (37) being disposed in the two annular indentations (36) of the sealing element (35) respectively.

4. Fastening device (10) as claimed in one of the preceding claims, **characterised in that** a piston handle (39) is disposed on the end of the piston (30).

5. Method for fastening a device for bathroom accessory components to a mounting surface (W) such as a wall using the fastening device as claimed in claim 1, **characterised by** the following method steps:
a) pressing the vacuum generating device (12) against the retaining device (11) and pressing the retaining device against a mounting surface (W) such as a wall,
b) moving the piston (30) into the maximum extracted position whilst simultaneously generating the vacuum,
c) locking the maximum extracted position of the piston (30) on the vacuum cylinder (29) by means of a rotating locking movement,
d) removing the vacuum by means of a lateral pivoting movement of the vacuum generating device (12) .

## Revendications

1. Dispositif de fixation (10) pour fixer des accessoires sanitaires sur une surface d'appui (W) telle qu'un mur, avec un système de maintien (11) et un système pour générer une dépression (12), dans lequel le système de maintien (11) forme un socle qui présente une valve (23) et une chambre de dépression (K) du côté de la surface d'appui, et le système pour générer la dépression (12) est doté d'un cylindre de dépression (29) qui forme, sur le côté orienté vers le système de maintien (11), une surface étanche (33) et dans lequel un piston d'aspiration (30) est guidé avec un élément d'étanchéité (35) orienté vers le système de maintien (11), dans lequel le cylindre de dépression (29) forme, sur le côté opposé au système de maintien (11) un élément de blocage d'extension (31), **caractérisé en ce que** l'élément de blocage d'extension (31) présente au moins un logement (32) pour au moins une ailette (34) disposée sur le piston d'aspiration (30), un espace libre (F) étant formé du côté de l'élément de blocage d'extension entre l'ailette (34) et l'élément d'étanchéité (35) du piston d'aspiration (30), de sorte que le piston d'aspiration (30) peut être verrouillé en position d'extension maximale par rotation au-dessus de l'élément de blocage d'extension (31).

2. Dispositif de fixation (10) selon la revendication 1, **caractérisé en ce que** l'élément de blocage d'extension (31) forme quatre logements (32) pour recevoir chacun une ailette (34).

3. Dispositif de fixation (10) selon une des revendications précédentes, **caractérisé en ce que** le position d'aspiration (30) forme, en direction du système de maintien (11), un élément d'étanchéité (35) avec deux évidements annulaires (36), dans lequel une bague d'étanchéité de piston (37) est disposée dans chacun des deux évidements annulaires (36) de l'élément d'étanchéité (35).

4. Dispositif de fixation (10) selon une des revendications précédentes, **caractérisé en ce qu'**une poignée de piston (39) est disposée à une extrémité du piston d'aspiration (30).

5. Procédé pour la fixation d'un dispositif pour accessoires sanitaires sur une surface d'appui (W) telle qu'un mur, en utilisant le dispositif de fixation selon la revendication 1, **caractérisé par** les étapes de procédé suivantes :
a) application du système pour générer la dépression (12) sur le système de retenue (11) et application du système de retenue sur une surface d'appui (W) telle qu'un mur,
b) déplacement du piston d'aspiration (30) dans la position d'extension maximale tout en générant simultanément la dépression,
c) blocage de la position d'extension maximale du piston d'aspiration (30) sur le cylindre de dépression (29) au moyen d'un verrouillage par mouvement de rotation,
d) suppression de la dépression au moyen d'un pivotement latéral du système pour générer la dépression (12).
